# EUROPÄISCHE PATENTSCHRIFT

(11) **EP 3 502 572 B1**
(45) Veröffentlichungstag und Bekanntmachung des Hinweises auf die Patenterteilung: **24.02.2021**
(21) Anmeldenummer: 18211812.5
(22) Anmeldetag: 12.12.2018
(51) Int. Cl.: F24C 15/20

(54) **DUNSTABZUGSVORRICHTUNG, KÜCHENGERÄT MIT KOCHFELD UND DUNSTABZUGSVORRICHTUNG UND VERFAHREN ZUM BETREIBEN EINER DUNSTABZUGSVORRICHTUNG**
VAPOUR EXTRACTION DEVICE, KITCHEN APPLIANCE COMPRISING A COOKER HOB AND VAPOUR EXTRACTOR DEVICE AND METHOD FOR OPERATING A VAPOUR EXTRACTION DEVICE
DISPOSITIF D'ÉVACUATION DE FUMÉE, APPAREIL DE CUISINE POURVU DE PLAQUE DE CUISSON ET DISPOSITIF D'ÉVACUATION DE FUMÉE ET PROCÉDÉ DE FONCTIONNEMENT D'UN DISPOSITIF D'ÉVACUATION DE FUMÉE

(30) Priorität: 19.12.2017 DE 102017223152; 10.12.2018 DE 102018221339
(43) Veröffentlichungstag der Anmeldung: 26.06.2019
(73) Patentinhaber: BSH Hausgeräte GmbH, 81739 München (DE)
(72) Erfinder: Parmentier, Nancy, 81673 München (DE); Schabinger, Stefan, 75015 Bretten (DE)

(56) Entgegenhaltungen:
- AU-B2- 2014 259 588
- DE-A1- 4 009 326
- DE-U1- 9 415 799
- JP-A- S6 191 435
- JP-U- S49 126 353
- JP-U- S62 204 223
- KR-A- 20060 017 715
- US-A- 4 934 337
- US-A1- 2010 065 038

## Beschreibung

Die vorliegende Erfindung betrifft eine Dunstabzugsvorrichtung, ein Küchengerät mit Kochfeld und Dunstabzugsvorrichtung und ein Verfahren zum Betreiben einer Dunstabzugsvorrichtung.

Zum Reinigen von Dünsten und Wrasen, die beim Kochen auf einem Kochfeld entstehen, ist es bekannt, Dunstabzugshauben zu verwenden, die oberhalb des Kochfeldes beispielsweise an einer Raumwand befestigt sind. Diese Dunstabzugshauben saugen die Dünste und Wrasen nach oben ab. Zudem sind auch sogenannte Muldenlüftungen oder Downdraft-Vorrichtungen bekannt, bei denen Dünste und Wrasen nach unten abgesaugt werden. Eine Muldenlüftung ist beispielsweise in der DE 10 2010 042 436 A1 beschrieben. Bei dieser Muldenlüftung wird eine vertikal aus einem Kochfeld ausfahrbare Dunstabzugshaube verwendet.

In der DE 4 009 326 A1 wird ein motorgetriebenes, einziehbares, nach unten gerichtetes Abzugssystem beschrieben, das ein Abzugeinlaßteil aufweist, das für eine vertikale Bewegung zwischen einer abgesenkten Stellung und einer erhöhten Stellung verschiebbar angebracht ist. Der Abstand zwischen der nach vorne gebogenen Rückwand und der Frontwand bildet die Einlassöffnung. Die Rückwand ist mit der Vorderwand fest verbunden. Insbesondere sind die Vorder- und Rückwand über an den Seiten ausgeformte Endkappen aus Kunststoff miteinander verbunden. Zudem sind die Wände über Bügel aneinander befestigt, insbesondere miteinander verschweißt.

In der US 4,934,337 A ist eine Dunstabzugsvorrichtung beschrieben. Die Dunstabzugsvorrichtung für Kochfelder ist einfahrbar. Die Dunstabzugsvorrichtung bewegt sich vertikal durch eine Öffnung in der Stützfläche in der Nähe der Heizelemente zwischen einer abgesenkten Position unterhalb der Stützfläche und einer erhöhten Position, in der diese über die Oberfläche hinausragt. Das Abzugseinlassteil besteht aus einer Frontwand und einer Rückwand. Die beiden Wände sind an den Seiten über eine Kunststoffkappe miteinander verbunden.

In der AU 2014 259 588 A1 wird eine Downdraftvorrichtung beschrieben, die zum Absaugen von Luft von einem Kochfeld geeignet ist. Die Vorrichtung weist einen Rahmen, eine Fluidbox und eine Bewegungseinheit auf, die einen Gurt-Lift umfasst. In einigen Ausführungsformen kann die Bewegungseinheit einen vertikal beweglichen kanalförmigen Kamin umfassen. In einigen Ausführungsformen ist ein oberes und ein unteres horizontales Element und zwei Fluideinlässe vorgesehen.

In der JP S62 204 223 U wird eine Dunstabzugsvorrichtung gezeigt, bei der die Absaugöffnung in der Horizontalen liegt und ein Schirm mit Abkantung an dem oberen Ende gegenüber der Absaugöffnung nach oben ausfahrbar ist.

In der US 2010/065038 A1 wird eine Herd-Dunstabzugsvorrichtung beschrieben. Die Dunstabzugsvorrichtung kann dabei gegenüber dem Herd in unterschiedliche Positionen gebracht werden. An der Rückseite der Dunstabzugsvorrichtung kann ein durchsichtiger Spritzschutz vorgesehen sein, der im ausgefahrenen Zustand der Dunstabzugsvorrichtung dem Benutzer den Blick hinter die Dunstabzugsvorrichtung erlaubt.

Ein Nachteil dieser Vorrichtungen besteht darin, dass die Effizienz der Dunstabzugsvorrichtung gering ist, da die Absaugöffnung groß ist und somit neben dem zu erfassenden Wrasen auch reine Luft eingesaugt wird und die Dunstabzugshaube schwer zu reinigen ist.

Aufgabe der vorliegenden Erfindung ist es daher eine Lösung zu schaffen, mit der auf einfache Weise die Effizienz der Wrasenerfassung gesteigert werden kann und die zudem leicht zu reinigen ist.

Gemäß einem ersten Aspekt wird die Aufgabe gelöst durch eine Dunstabzugsvorrichtung mit den Merkmalen des Anspruchs 1.

Als Dunstabzugsvorrichtung wird eine Vorrichtung bezeichnet, mittels derer Dünste und Wrasen von einem Kochfeld oder einer Arbeitsfläche abgesaugt und vorzugsweise gereinigt werden können. Die Dunstabzugsvorrichtung umfasst dabei einen Absaugschacht und einen Wrasenfang. Zusätzlich umfasst die Dunstabzugsvorrichtung vorzugsweise zumindest ein Gebläse oder ist mit einem Gebläse verbunden, über das Unterdruck erzeugt wird, mittels dessen die Dünste und Wrasen in den Wrasenfang und darüber in den Absaugschacht angesaugt werden können. Zudem umfasst die Dunstabzugsvorrichtung vorzugsweise mindestens ein Filterelement, das beispielsweise in dem Absaugschacht angeordnet sein kann und an dem Verunreinigungen, wie Fett oder Flüssigkeitspartikel aus den Dünsten und Wrasen abgeschieden werden können.

Der Absaugschacht weist erfindungsgemäß eine Lufteintrittsöffnung auf. Die Lufteintrittsöffnung ist im oberen Ende des Absaugschachtes gebildet. Zudem weist der Absaugkanal mindestens eine Auslassöffnung auf, die ebenfalls in dem oberen Ende des Absaugschachtes gebildet ist. Über die mindestens eine Auslassöffnung kann der Wrasenfang zumindest bereichsweise aus dem Absaugschacht herausgefahren, das heißt herausgelassen, werden. Die Bewegung des Herausfahrens stellt vorzugsweise ein Verschieben des Wrasenfangs nach oben gegenüber dem Absaugschacht dar. Dabei wird der Wrasenfang über die Auslassöffnungen nach oben herausgefahren. Da mindestens zwei Schirmelemente vorgesehen sind, sind in dem oberen Ende des Absaugschachtes mindestens zwei Auslassöffnungen gebildet. Ist der Absaugschacht nach oben offen, so liegen die Auslassöffnungen und die Lufteintrittsöffnung beide in der durch den oberen Rand des Absaugschachtes gebildeten Öffnung, das heißt bilden gemeinsam diese Öffnung. Die Schirmelemente, aus denen der Wrasenfang besteht, werden dabei vorzugsweise jeweils an einem Rand der Öffnung, die durch den oberen Rand des Absaugschachtes gebildet ist, nach oben ausgefahren. Die Randbereiche dieser Öffnung werden daher als Auslassöffnungen bezeichnet. Die Lufteintrittsöffnung wird daher durch den Abstand zwischen den ausgefahrenen Schirmelementen in der Öffnung, die durch den oberen Rand des Absaugschachtes gebildet ist, gebildet. Ein Rahmen oder eine andere Trennung liegt bei dieser Ausführungsform zwischen der Lufteintrittsöffnung und den Auslassöffnungen nicht vor. Erfindungsgemäß ist es allerdings auch möglich, dass das obere Ende des Absaugschachtes durch eine Deckplatte abgedeckt ist, in der zumindest zwei Schlitze, die die Auslassöffnungen darstellen, eingebracht sind, durch die jeweils mindestens ein Schirmelement aus dem Absaugschacht nach oben ausgefahren werden kann. Zusätzlich ist bei dieser Ausführungsform eine Öffnung in die Deckplatte eingebracht, die die Lufteintrittsöffnung darstellt. Diese kann zu den Auslassöffnungen benachbart liegen und die Lufteintrittsöffnung liegt zwischen den Auslassöffnungen.

Richtungsangaben, wie oben und unten beziehen sich - soweit nicht anders angegeben - auf eine Dunstabzugsvorrichtung im montierten Zustand. Insbesondere beziehen sich diese Angaben auf eine Dunstabzugsvorrichtung, bei der das obere Ende des Absaugschachtes und damit auch die mindestens eine Auslassöffnung in der Horizontalen liegt.

Der Absaugschacht erstreckt sich von der Auslassöffnung aus vorzugsweise in der Vertikalen nach unten. Der Absaugschacht kann auch als Absaugkanal bezeichnet werden und ist an dem Ende, das dem oberen Ende abgewandt ist, mit dem Gebläse der Dunstabzugsvorrichtung oder dem daran angeschlossenen Gebläse verbunden. In dem Absaugschacht ist ein Wrasenfang verschiebbar gelagert. Der Wrasenfang weist mindestens einen Absaugspalt auf, der auch als Ansaugspalt bezeichnet werden kann. Als Wrasenfang wird erfindungsgemäß der Teil der Dunstabzugsvorrichtung bezeichnet, über den von einem oder mehreren Absaugspalten Luft zu der Lufteintrittsöffnung und damit in den Absaugschacht geleitet wird. Der Wrasenfang ist in dem Absaugschacht verschiebbar gelagert. Vorzugsweise ist der Wrasenfang hierbei vertikal verschiebbar in dem Absaugschacht gelagert.

Die Erfindung ist dadurch gekennzeichnet, dass der Wrasenfang aus mindestens zwei flächigen Schirmelementen besteht, die bezüglich des Absaugschachtes verschiebbar sind. Als Schirmelemente werden die Teile bezeichnet, die gemeinsam den Ansaugtrakt des Wrasenfangs bilden. Insbesondere werden als Schirmelemente die Teile bezeichnet, die den mindestens einen Absaugspalt sowie eine Luftleitung zu dem Absaugschacht bilden. Die Schirmelemente stellen vorzugsweise Platten dar, die eben sein können oder um eine horizontale oder eine vertikale Achse gekrümmt sein können. Die Schirmelemente sind vorzugsweise so angeordnet, dass der Abstand zwischen den Schirmelementen über deren Höhe gleich ist. Bei ebenen Schirmelementen sind diese daher vorzugsweise parallel zueinander ausgerichtet. Die Schirmelemente bestehen vorzugsweise aus einem durchsichtigen Material. Beispielsweise können die Schirmelemente aus Glas oder Kunststoff bestehen. Die Schirmelemente werden im Folgenden auch als Scheiben bezeichnet.

Zwischen den Schirmelementen ist bei der erfindungsgemäßen Dunstabzugsvorrichtung der Absaugspalt gebildet. Der Absaugspalt kann hierbei durch den Abstand der Flächen der Schirmelemente gebildet sein. Vorzugsweise wird der Absaugspalt durch den Abstand der entsprechenden Kanten zweier Schirmelemente gebildet. Erfindungsgemäß ist ein Teil des Absaugspaltes oder der gesamte Absaugspalt durch den Abstand der Oberkanten zweier benachbarter Schirmelemente gebildet. Der Abstand kann in der Horizontalen liegen oder zu dieser geneigt sein. Ein weiterer Teil des Absaugspaltes kann beispielsweise durch den Abstand der Seitenkanten zweier Schirmelemente gebildet sein. Dieser Teil des Absaugspaltes kann in der Vertikalen oder dazu geneigt liegen.

Erfindungsgemäß ragt mindestens eines der mindestens zwei Schirmelemente in zumindest einer Stellung des Wrasenfangs teilweise über eine Auslassöffnung des Absaugschachtes hinaus. Das mindestens eine Schirmelement ragt hierbei nach oben über die Auslassöffnung hinaus. Als Stellung des Wrasenfangs wird zum einen dessen Position in dem Zustand, in dem die Dunstabzugsvorrichtung nicht betrieben wird, das heißt die Ruhestellung, bezeichnet. Zudem wird als Stellung des Wrasenfangs auch dessen Position in einem Zustand in dem die Dunstabzugsvorrichtung betrieben wird, das heißt eine Betriebsstellung, bezeichnet. Der Wrasenfang kann mehrere unterschiedliche Betriebsstellungen aufweisen, das heißt Ausrichtungen, in denen mittels eines Gebläses Dünste und Wrasen von einer Arbeitsfläche oder einem Kochfeld abgesaugt werden. Die Position des oder der Schirmelemente in den unterschiedlichen Stellungen des Wrasenfangs wird eingestellt, das heißt die Schirmelemente können in die jeweilige Position verschoben und dort gehalten werden.

Zudem sind die mindestens zwei Schirmelemente erfindungsgemäß lösbar in dem Absaugschacht gelagert. Als lösbare Lagerung wird eine Befestigung bezeichnet, die ohne Werkzeuge gelöst werden kann. Jedes Schirmelement ist erfindungsgemäß separat in dem Absaugschacht gelagert. Die Befestigung kann beispielsweise ein Einschieben, ein Einklemmen oder ein Verrasten des Schirmelementes mit einem Befestigungselement sein.

Indem erfindungsgemäß mindestens zwei flächige Schirmelemente verwendet werden, zwischen den Schirmelementen der Absaugspalt gebildet ist, in mindestens einer Stellung des Wrasenfangs die Schirmelemente zumindest teilweise über die Auslassöffnungen des Absaugschachtes herausragen und die mindestens zwei Schirmelemente lösbar in dem Absaugschacht gelagert sind, kann eine Reihe von Vorteilen erzielt werden. Durch die Flächen der Schirmelemente, die über die Auslassöffnung des Absaugschachtes hinausragen, wird die Luftführung der Luft von dem Ansaugspalt zu dem Absaugschacht, insbesondere zu der Lufteintrittsöffnung, gebildet. Da der Wrasenfang in dem Absaugschacht verschiebbar gelagert ist, kann zudem der Ansaugspalt zumindest teilweise in unterschiedliche Höhen gebracht werden und in eine Position gebracht werden, die der Höhe des Entstehungsorts der Dünste und Wrasen entspricht. Insbesondere kann zumindest der obere Teil des Absaugspaltes auf eine Höhe gebracht werden, die der Höhe eines Gargefäßes, insbesondere eines Topfes oder einer Pfanne entspricht. Damit kann die Effizienz des Absaugens von Dünsten und Wrasen gesteigert werden. Indem zudem die Schirmelemente lösbar in dem Absaugschacht gelagert sind, können diese auf einfache Weise von der Dunstabzugsvorrichtung entnommen werden. Im entnommenen Zustand können die Schirmelemente, beispielsweise in einer Spülmaschine gereinigt werden. Beim Absaugen von Dünsten und Wrasen werden sich an den Schirmelementen Verunreinigungen ablagern. Indem die Schirmelemente werkzeuglos von der Dunstabzugsvorrichtung abgenommen werden und gereinigt werden können, können diese als Filter fungieren, das heißt zur Abscheidung der Verunreinigungen verwendet werden. Besonders bevorzugt werden die Schirmelemente zumindest teilweise durch ihr Eigengewicht in dem Absaugschacht und insbesondere an dem Befestigungselement gehalten. Insbesondere bei Schirmelementen, die aus Glas bestehen, kann durch das hohe Eigengewicht ein sicherer Halt, beispielsweise in einer Schiene gewährleistet werden.

Jedes Schirmelement ist vorzugsweise an einem Befestigungselement, insbesondere einer Schiene, lösbar befestigt, das in dem Absaugschacht verschiebbar gelagert ist. Indem das Schirmelement an einem Befestigungselement, das verschiebbar gelagert ist, lösbar befestigt ist, wird beim Abnehmen des Schirmelementes nur das Schirmelement selber von der Dunstabzugsvorrichtung getrennt. Das Befestigungselement hingegen kann in der Dunstabzugsvorrichtung verbleiben.
Stellt das Befestigungselement eine Schiene dar, so kann das flächige Schirmelement, das vorzugsweise eine Scheibe darstellt, auf einfache Weise von oben in die Schiene eingeschoben und zum Entnehmen aus der Schiene herausgezogen werden. Stellt die Schiene eine horizontal verlaufende Schiene dar, kann das Schirmelement zumindest an der gesamten Unterkante und vorzugsweise dem unteren Bereich der Seitenflächen von der Schiene gehalten werden. Stellt die Schiene eine vertikal verlaufende Schiene dar, so ist diese an deren unteren Ende vorzugsweise geschlossen. An dieser Schiene werden daher der seitliche Bereich der Unterkante des Schirmelementes und der untere Bereich der Seitenkante des Schirmelementes gehalten.

Vorzugsweise ist das Befestigungselement mit einer Bewegungsvorrichtung zum vertikalen Verschieben des mindestens einen Schirmelementes verbunden. Die Befestigungselemente können so an der Bewegungsvorrichtung befestigt sein, dass diese separat voneinander bewegt werden können. Alternativ können die Befestigungselemente auch gemeinsam bewegt werden. Die Bewegungsvorrichtung kann beispielsweise eine Spindel oder ein Zahnantrieb, beispielsweise mit Zahnriemen oder Zahnstange sein.

Die mindestens zwei Schirmelemente können separat zueinander bezüglich des Absaugschachtes verschiebbar gelagert sein oder gemeinsam bezüglich des Absaugschachtes verschiebbar gelagert sein. Insbesondere sind die Schirmelemente vertikal verschiebbar.

Als separat zueinander verschiebbar werden Schirmelemente bezeichnet, bei denen ein Schirmelement bewegt werden kann, ohne dass das mindestens eine andere Schirmelement ebenfalls bewegt wird, oder die Schirmelemente jeweils um einen unterschiedlichen Betrag bewegt werden. Die Schirmelemente liegen zumindest in einer Stellung der Dunstabzugsvorrichtung zumindest teilweise in dem Absaugschacht. Die Verschiebung der Schirmelemente kann über eine Bewegungsvorrichtung erfolgen, die beispielsweise einen Hebemechanismus mittels Spindeln darstellen kann. Es können allerdings auch andere Bewegungsvorrichtungen, die auch Motoren umfassen können, verwendet werden.

Indem die Schirmelemente separat zueinander verschiebbar sind, kann die Größe und Position des Absaugspaltes flexibel eingestellt werden. Somit kann den Bedingungen auf dem Kochfeld oder einer Arbeitsplatte in der Umgebung der Dunstabzugsvorrichtung noch besser Rechnung getragen werden und damit die Wrasenfangrate und die Effizienz der Dunstabzugsvorrichtung weiter gesteigert werden.

Als gemeinsam verschiebbar werden Schirmelemente bezeichnet, die gleichzeitig und um den gleichen Betrag bewegt werden. Die Schirmelemente liegen zumindest in einer Stellung der Dunstabzugsvorrichtung zumindest teilweise in dem Absaugschacht. Die Verschiebung der Schirmelemente kann über eine Bewegungsvorrichtung erfolgen, die beispielsweise einen Hebemechanismus mittels Spindeln darstellen kann. Es können allerdings auch andere Bewegungsvorrichtungen, die auch Motoren umfassen können, verwendet werden. Die Schirmelemente können an einem gemeinsamen Befestigungselement befestigt werden. Beispielsweise kann das Befestigungselement eine Schienenkonstruktion mit zwei fest miteinander verbundenen Schienen sein, in die jeweils eines der Schirmelemente eingeschoben werden kann. Die Schirmelemente können auch bei dieser Ausführungsform separat voneinander von dem Befestigungselement und damit von der Dunstabzugsvorrichtung gelöst werden.

Bei der Ausführungsform mit gemeinsam verschiebbaren Schirmelementen ist die Größe des Absaugspaltes fest eingestellt. Lediglich die Höhe, in die dieser Absaugspalt gebracht wird, wird durch das Bewegen der Schirmelemente verändert. Die Ausführungsform, bei der die Schirmelemente gemeinsam verschiebbar gelagert sind, weist den Vorteil auf, dass der Aufbau der Dunstabzugsvorrichtung weiter vereinfacht ist und dennoch die Schirmelemente auf einfache Weise von der Dunstabzugsvorrichtung entnommen und gereinigt werden können.

Die Dunstabzugsvorrichtung kann zwei Schirmelemente aufweisen, die den Wrasenfang bilden. Die Erfindung wird daher im Folgenden vorwiegend anhand einer Dunstabzugsvorrichtung mit zwei Schirmelementen beschrieben.

Gemäß einer Ausführungsform weist die Dunstabzugsvorrichtung aber drei Schirmelemente auf. Bei dieser Ausführungsform sind die Schirmelemente so angeordnet, dass zwei seitlich zueinander benachbart und zu dem dritten Schirmelement horizontal versetzt liegen. Ist am oberen Ende des Absaugschachtes eine Deckplatte vorgesehen, so sind in dieser vorzugsweise eine Auslassöffnung für ein hinteres Schirmelement und für jedes vordere Schirmelement jeweils eine separate Auslassöffnung oder eine gemeinsame Auslassöffnung vorgesehen vorgesehen.

Richtungsangaben, wie vorne oder hinten beziehen sich - soweit nicht anders angegeben - auf eine Dunstabzugsvorrichtung, die in oder an einem Kochfeld montiert ist. Als Vorne wird dabei die Richtung bezeichnet, die dem Kochfeld oder einer Kochzone zugewandt ist und als Hinten die Richtung, die dem Kochfeld oder einer Kochzone abgewandt ist.

Bei der Ausführungsform der Dunstabzugsvorrichtung mit drei Schirmelementen sind die zwei seitlich zueinander benachbarten Schirmelemente vorzugsweise die vorderen Schirmelemente und das dritte Schirmelement stellt das hintere Schirmelement dar. Insbesondere liegen die zwei seitlich zueinander benachbarten Schirmelemente vor der Lufteinlassöffnung der Dunstabzugsvorrichtung und das hintere Schirmelement hinter der Lufteinlassöffnung. Als seitlich benachbart werden Schirmelemente bezeichnet, bei denen eine Seitenkante eines Schirmelementes einer Seitenkante eines weiteren Schirmelementes zugewandt ist und die beiden Schirmelemente in einer gemeinsamen Ebene liegen. Das dritte Schirmelement liegt bei dieser Ausführungsform vorzugsweise in einer Ebene, die zu der Ebene der ersten zwei Schirmelemente nach hinten versetzt ist. Besonders bevorzugt ist zwischen den zueinander seitlich benachbarten Schirmelementen ein Abstand gegeben. Durch diesen Abstand wird ein weiterer Teil des Ansaugspaltes gebildet. Insbesondere kann über diesen Teil des Ansaugspaltes Luft, die die Dunstabzugsvorrichtung von vorne anströmt, in der Waagerechten eingesaugt werden und damit die zu dem Ansaugspalt gerichtete Strömung verstärkt werden. Bei dieser Ausführungsform wird der Ansaugspalt somit zumindest durch den Abstand der oberen Kanten der vorderen Schirmelemente zu der oberen Kante des hinteren Schirmelementes sowie durch den Abstand zwischen den vorderen Schirmelementen gebildet. Zudem kann auch zwischen den Seitenkanten der vorderen Schirmelemente, die dem jeweils anderen vorderen Schirmelement abgewandt sind, und den Seitenkanten des hinteren Schirmelementes ein weiterer Teil des Ansaugspaltes gebildet werden.

Gemäß einer weiteren Ausführungsform weist eines der mindestens zwei Schirmelemente eine größere Fläche auf als das mindestens eine weitere Schirmelement. Insbesondere ist das hintere Schirmelement, das heißt das einem Kochfeld abgewandte Schirmelement größer als das oder die vorderen Schirmelement(e). Insbesondere weist das größere Schirmelement eine größere Breite und größere Höhe als das mindestens eine weitere Schirmelement auf. In einem Zustand, in dem die Unterkanten der mindestens zwei Schirmelemente auf einer gemeinsamen Höhe liegen, liegt damit die Oberkante des oder der vorderen Schirmelemente(s) tiefer als die Oberkante des hinteren Schirmelementes. Sind nur zwei Schirmelemente vorgesehen, so sind die Schirmelemente so zueinander angeordnet, dass deren Breitenmitten auf einer Linie liegen. Sind zwei vordere Schirmelemente vorgesehen, so ist deren Breite vorzugsweise so gewählt, dass die Summe der Breiten und des zwischen den vorderen Schirmelementen vorliegenden Abstandes geringer ist als die Breite des hinteren Schirmelementes.

Indem ein Schirmelement, vorzugsweise das hintere Schirmelement eine größere Fläche aufweist, wird der Absaugspalt in dessen Höhenrichtung vergrößert. Insbesondere liegt der Absaugspalt bei dieser Ausführungsform aus der Horizontalen geneigt und erstreckt sich von den Kanten des oder der kleineren Schirmelemente zu den Kanten des größeren Schirmelementes. Zudem wird durch diese Ausführungsform auch ein seitlicher Einzug von Luft, das heißt über die Abstände zwischen den äußeren Seitenkanten des oder der vorderen Schirmelemente und den Seitenkanten des hinteren Schirmelementes, ermöglicht.

Gemäß einer Ausführungsform liegen in einer Betriebsstellung des Wrasenfangs die oberen Kanten der mindestens zwei Schirmelemente in unterschiedlichen Höhen oberhalb der Auslassöffnung des Absaugschachtes. Das Schirmelement, dessen obere Kante in einer geringeren Höhe liegt, ist dabei vorzugsweise dem Kochfeld zugewandt und das Schirmelement, dessen Oberkante in einer größeren Höhe liegt, liegt hinter diesem Schirmelement. Hierdurch wird das zuverlässige Einsaugen von Wrasen gewährleistet. Zum einen ist die Größe des Absaugspaltes, der zwischen den Oberkanten der Schirmelemente gebildet ist, größer als bei Schirmelementen, deren oberen Kanten in der gleichen Höhe liegen. Der Absaugspalt liegt hierbei nämlich aus der Horizontalen geneigt und weist bei gleichem Abstand der Schirmelemente zueinander eine größere Größe auf. Zudem wird das Ansaugen bei dieser Ausführungsform auch dadurch unterstützt, dass ein Vorbeistreifen von Wrasen an dem hinteren Schirmelement durch dessen größere Höhe oberhalb der Lufteintrittsöffnung verhindert werden kann. Zudem kann das vordere Schirmelement, das dem Kochfeld zugewandt ist, bei der erfindungsgemäßen Dunstabzugsvorrichtung in eine solche Position gebracht werden, dass dessen Oberkante auf einer Höhe liegt, die der Höhe eines auf dem Kochfeld befindlichen Gargefäßes entspricht. Somit wird der Absaugspalt der Dunstabzugsvorrichtung in die Nähe der Oberkante des Gargefäßes gebracht und damit ein zuverlässiges Absaugen gewährleistet. Die unterschiedlichen Positionen der Oberkanten der Schirmelemente können bei der erfindungsgemäßen Dunstabzugsvorrichtung gezielt eingestellt indem die Schirmelemente separat zueinander bewegt werden. Bei einer Ausführungsform, bei der die Schirmelemente gemeinsam bewegbar gelagert sind, kann die unterschiedliche Position der Oberkanten durch entsprechende Größen der Schirmelemente eingestellt werden.

Gemäß einer Ausführungsform kann in der Ruhestellung oder in einer Betriebsstellung des Wrasenfangs ein Schirmelement vollständig in dem Absaugschacht aufgenommen ist und mindestens ein weiteres Schirmelement über die Auslassöffnungen des Absaugschachtes teilweise nach oben hinausragen. Handelt es sich bei der Stellung der Dunstabzugsvorrichtung um eine Ruhestellung, ist vorzugsweise das dem Kochfeld zugewandte Schirmelement, das im Folgenden auch als vorderes Schirmelement bezeichnet wird, in einer Position, in der dieses über die Auslassöffnung teilweise nach oben ragt. Das hintere Schirmelement kann dabei in einer Position liegen, in dem dieses vollständig in dem Absaugschacht aufgenommen ist. Durch das hochstehende vordere Schirmelement kann hierbei das Eintreten von Verunreinigungen in die Auslassöffnung, beispielsweise von verschütteten Flüssigkeiten verhindert werden.

Gemäß einer weiteren Ausführungsform, bei der es sich bei der Stellung des Wrasenfangs um eine Ruhestellung handelt, kann das dem Kochfeld abgewandte Schirmelement, das heißt das hintere Schirmelement in der Position sein, in der dieses über die Auslassöffnung teilweise nach oben ragt. Das vordere Schirmelement kann dabei in einer Position liegen, in der dieses vollständig in dem Absaugschacht aufgenommen ist. Hierbei kann durch das hochstehende hintere Schirmelement beispielsweise ein Spritzschutz für eine Raumwand, die hinter der Dunstabzugsvorrichtung liegt, geschaffen werden. Um auch bei dieser Ausführungsform das Eintreten von Verunreinigungen in die Lufteintrittsöffnung verhindern zu können, kann die Lufteintrittsöffnung des Absaugschachtes beispielsweise durch eine Abdeckung, beispielsweise Klappe verdeckt werden.

Handelt es sich bei der Stellung des Wrasenfangs um eine Betriebsstellung, ist vorzugsweise das dem Kochfeld abgewandte Schirmelement, das heißt das hintere Schirmelement, in der Position, in der dieses über die Auslassöffnung teilweise nach oben ragt. Das vordere Schirmelement kann dabei in einer Position liegen, in der dieses vollständig in dem Absaugschacht aufgenommen ist. Hierbei kann durch das hochstehende hintere Schirmelement weiterhin ein Spritzschutz für eine Raumwand, die hinter der Dunstabzugsvorrichtung liegt, geschaffen werden. Bei dieser Betriebsstellung wird der Absaugspalt durch das hintere Schirmelement und das in dem Absaugschacht aufgenommene vordere Schirmelement gebildet. Somit liegt der Absaugspalt relativ nahe an der Lufteintrittsöffnung. Diese Betriebsstellung ist daher geeignet für Kochvorgänge, bei denen flache Gargefäße, wie beispielsweise Pfannen verwendet werden.

Es liegt aber auch im Rahmen der Erfindung, dass die Oberkanten der mindestens zwei Schirmelemente in einer Betriebsstellung und/oder der Ruhestellung in der gleichen Höhe liegen. Bei dieser Ausführungsform können insbesondere in der Ruhestellung die mindestens zwei Schirmelemente vollständig in dem Absaugschacht aufgenommen sein. Die Lufteintrittsöffnung und die Auslassöffnungen können in dieser Stellung durch eine Abdeckung abgedeckt werden. Diese kann beispielsweise als Klappe ausgestaltet sein. Handelt es sich bei der Stellung um eine Betriebsstellung können die mindestens zwei Schirmelemente ebenfalls vollständig in dem Absaugschacht aufgenommen sein. Diese Betriebsstellung ist geeignet für Kochvorgänge, bei denen flache Gargefäße, wie beispielsweise Pfannen verwendet werden. Werden hingegen höhere Gargefäße, wie beispielsweise Töpfe verwendet, können die mindestens zwei Schirmelemente mit deren Oberkante auf der gleichen Höhe oberhalb der Auslassöffnungen liegen. Diese Ausführungsform ist besonders bevorzugt, wenn die Dunstabzugsvorrichtung zwischen benachbarten Kochfeldern angeordnet ist, da dabei von beiden Kochfeldern zuverlässig Dünste und Wrasen eingesaugt werden können.

Der Absaugspalt verläuft vorzugsweise zumindest entlang der oberen Kante zumindest eines der Schirmelemente. Zusätzlich kann der Absaugspalt sich vorzugsweise auch entlang der Seitenkanten der Schirmelemente erstrecken. Bei der Ausführungsform, bei der zwei vordere Schirmelemente vorgesehen sind, erstreckt sich der Absaugspalt auch entlang des Abstandes der beiden vorderen Schirmelemente.

Gemäß einer bevorzugten Ausführungsform weist die Dunstabzugsvorrichtung zumindest einen Sensor zum Erfassen der Höhe von Gegenständen in der Umgebung der Dunstabzugsvorrichtung auf. Insbesondere kann die Höhe von Gegenständen auf einem zu der Dunstabzugsvorrichtung benachbarten Kochfeld erfasst werden. Hierdurch kann die Position, an der der Absaugspalt vorzugsweise, insbesondere zwischen den Oberkanten der Schirmelemente liegen muss, um ein zuverlässiges Absaugen zu gewährleisten, bestimmt werden. Alternativ oder zusätzlich kann die Dunstabzugsvorrichtung zumindest einen Sensor zum Erfassen des Wrasenaufkommens in der Umgebung der Dunstabzugsvorrichtung aufweisen. Auch hierdurch kann die Position, an der vorzugsweise der Absaugspalt, insbesondere zwischen den Oberkanten der Schirmelemente liegen muss, um ein zuverlässiges Absaugen zu gewährleisten, bestimmt werden. Zudem kann durch das Vorsehen eines Sensors, beispielsweise des Sensors zum Erfassen des Wrasenaufkommens, auch das Gebläse der Dunstabzugsvorrichtung aktiviert werden. Indem eine Sensorik an der Dunstabzugsvorrichtung vorgesehen ist, kann die Dunstabzugshaube in einem vollautomatischen Modus betrieben werden. Hierbei kann die Höhe der Gargefäße über die Sensorik detektiert werden und der Wrasenfang, insbesondere die Schirmelemente so verfahren werden, dass eine optimale Wrasenerfassung gewährleistet ist.

Gemäß einer Ausführungsform weist die Dunstabzugsvorrichtung eine Steuereinheit auf, die auf der Basis der erfassten Sensordaten die Ausrichtung der mindestens zwei Schirmelemente verändert. Insbesondere können die relative Position der einzelnen Schirmelemente zu den Auslassöffnungen und die relative Position der Schirmelemente zueinander eingestellt werden.

Gemäß einer bevorzugten Ausführungsform ist die Steuereinheit daher so ausgelegt, dass auf der Basis der erfassten Sensordaten der Betrag, um den mindestens ein Schirmelement über die Auslassöffnung nach oben übersteht, verändert wird und/oder die Höhendifferenz der Oberkanten der mindestens zwei Schirmelemente verändert wird. Das Ansteuern der Bewegungsvorrichtung, über die die Schirmelemente bewegt werden, kann so erfolgen, dass die mindestens zwei Schirmelemente zeitgleich bewegt werden. Die Bewegung eines der Schirmelemente kann aber beispielsweise beendet werden, während das mindestens eine weitere Schirmelement noch bewegt wird.

Gemäß einer Ausführungsform umfasst die Dunstabzugsvorrichtung mindestens eine Beleuchtungsvorrichtung. Die Beleuchtungsvorrichtung kann beispielsweise an der Oberkante oder Unterkante zumindest eines der Schirmelemente vorgesehen sein und beispielsweise aus Leuchtdioden bestehen. Bei einem transparenten Material der Schirmelemente kann durch eine an der Unterkante angeordneten Beleuchtungsvorrichtung das Licht in das Schirmelement eingekoppelt werden und das gesamte Schirmelement das Licht abgeben und somit eine flächige Beleuchtung bilden. Diese Ausführungsform kann bei der erfindungsgemäßen Dunstabzugsvorrichtung besonders vorteilhaft genutzt werden, da beispielsweise in einer Ruheposition der Dunstabzugsvorrichtung das vordere oder das hintere Schirmelement über die Auslassöffnung nach oben ausgefahren sein kann und somit als Beleuchtungs- oder Design-Element fungieren kann.

Bei geeigneter Bearbeitung der Kanten und insbesondere der Oberkante eines oder der Schirmelemente, das aus transparentem Material besteht, kann das Licht aber auch nur über die Kanten abgegeben werden und somit als Funktionslicht dienen. Das oder die Schirmelemente dienen auch hierbei als Lichtleiter.

Gemäß einer weiteren Ausführungsform umfasst die Dunstabzugsvorrichtung einen Lichtsensor, der auch als Fotosensor bezeichnet wird und zu den Schirmelementen und der Auslassöffnungen beabstandet angeordnet ist. Beispielsweise kann der Lichtsensor an der Vorderseite eines Kochfeldes angeordnet sein. Hierdurch kann durch den Lichtsensor erkannt werden, ob das von der Beleuchtungsvorrichtung der Dunstabzugsvorrichtung und insbesondere von der Oberkante des Schirmelementes abgegebene Licht empfangen wird und dadurch die Anwesenheit eines Gegenstandes auf dem Kochfeld erkannt werden. Zudem kann insbesondere, wenn die obere Kante des Schirmelementes, dessen Oberkante auf der größten Höhe liegt, zur Lichtabgabe verwendet wird, auch die Höhe des Gegenstandes, insbesondere Gargefäßes bestimmt werden und die Schirmelemente entsprechend verfahren werden.

Gemäß einem weiteren Aspekt betrifft die Erfindung ein Küchengerät mit mindestens einem Kochfeld und einer erfindungsgemäßen Dunstabzugsvorrichtung. Die Dunstabzugsvorrichtung kann mit dem Kochfeld verbunden sein. Insbesondere kann die Steuerung der Dunstabzugsvorrichtung mit der Steuerung des Kochfeldes verbunden sein. Die Dunstabzugsvorrichtung ist vorzugsweise hinter der Rückseite des Kochfeldes angeordnet und erstreckt sich in Breitenrichtung des Kochfeldes. Vorzugsweise erstreckt sich die Dunstabzugsvorrichtung über die gesamte Breite des Kochfeldes. Als Rückseite des Kochfeldes wird die Seite bezeichnet, die der Seite des Kochfeldes, die dem Benutzer zugewandt ist und an der vorzugsweise Bedienelemente des Kochfeldes vorgesehen sind, abgewandt ist. Die Dunstabzugsvorrichtung kann in einem geringen Abstand zu der Rückseite des Kochfeldes liegen oder an die Rückseite angrenzen. Vorzugsweise ist das Kochfeld in eine Arbeitsplatte eines Küchenschrankes, insbesondere Küchenunterschrankes eingesetzt. Für die Dunstabzugsvorrichtung ist dabei in der Arbeitsplatte eine Aussparung hinter dem Kochfeld eingebracht. In der Aussparung liegt vorzugsweise die Öffnung des Absaugschachtes der Dunstabzugsvorrichtung, in der die Auslassöffnung(en) vorgesehen sind.

Gemäß einer weiteren Ausführungsform ist die Dunstabzugsvorrichtung in das Kochfeld integriert. Bei dieser Ausführungsform liegt das obere Ende des Absaugschachtes in der Fläche des Kochfeldes. Insbesondere liegen die mindestens eine Auslassöffnung und die Lufteintrittsöffnung des Absaugschachtes vorzugsweise in der Mitte der Breite der Fläche des Kochfeldes und erstrecken sich in Tiefenrichtung des Kochfeldes. In dem Kochfeld kann dazu eine entsprechende Aussparung eingebracht sein. In dieser Aussparung liegt das obere Ende des Absaugschachtes, in dem die mindestens eine Auslassöffnung ausgebildet ist, über die die mindestens zwei Schirmelemente nach oben ausgefahren werden können. Die Schirmelemente werden bei dieser Ausführungsform vorzugsweise in einer Betriebsstellung der Dunstabzugsvorrichtung so ausgefahren, dass die Oberkanten der mindestens zwei Schirmelemente in der gleichen Höhe liegen. Es liegt aber auch im Rahmen der Erfindung, dass die Schirmelemente in einer Betriebsstellung unterschiedlich hoch ausgefahren sind. Indem die Dunstabzugsvorrichtung in dem Kochfeld integriert ist und insbesondere in der Mitte der Breite des Kochfeldes vorgesehen ist, kann durch die Dunstabzugsvorrichtung Wrasen von Gargefäßen von allen Kochzonen des Kochfeldes zuverlässig abgesaugt werden. Die Dunstabzugsvorrichtung und insbesondere die Schirmelemente liegen nämlich bei dieser Ausführungsform in der unmittelbaren Nähe von beispielsweise vier Kochzonen. Wenn die Schirmelemente separat verschiebbar in der Dunstabzugsvorrichtung vorgesehen sind, kann in dem Fall, in dem beispielsweise nur auf einer Seite der Dunstabzugsvorrichtung Gargefäße vorgesehen sind, das dieser Seite zugewandte Schirmelement auf eine geringere Höhe ausgefahren werden, als das mindestens eine weitere Schirmelement.

Gemäß einem weiteren Aspekt betrifft die Erfindung ein Verfahren zum Betreiben einer erfindungsgemäßen Dunstabzugsvorrichtung. Das Verfahren ist dadurch gekennzeichnet, dass die relative Position von zumindest einem Schirmelement zu der Auslassöffnung und die relative Position der Oberkanten der Schirmelemente zueinander eingestellt werden. Hierdurch kann der Verwendung von unterschiedlich hohen Gargefäßen Rechnung getragen werden und Dünste und Wrasen zuverlässig abgesaugt werden.

Gemäß einer bevorzugten Ausführungsform wird zumindest die relative Position von zumindest einem Schirmelement zu der Auslassöffnung beim Übergang von einer Betriebsstellung zu einer weiteren Betriebsstellung der Dunstabzugsvorrichtung verändert. Insbesondere können bei der Verwendung höherer Gargefäße die mindestens zwei Schirmelemente von einer ersten Betriebsstellung für flache Gargefäße nach oben verfahren werden, bis die Oberkante des vorderen Schirmelementes auf der Höhe der oberen Kante des Gargefäßes liegt. Zudem kann hierbei auch der Abstand zwischen den Oberkanten der Schirmelemente vergrößert werden.

Gemäß einer Ausführungsform erfolgt die Einstellung der Positionen der mindestens zwei Schirmelemente voll-automatisch, halbautomatisch oder manuell.

Gemäß einer Ausführungsform erfolgt die Einstellung der Positionen der mindestens zwei Schirmelemente voll-automatisch auf der Basis von Sensordaten. Für den vollautomatischen Modus wird die Höhe der verwendeten Töpfe über Sensorik detektiert. Die Dunstabzugsvorrichtung verfährt die Schirmelemente so, dass eine optimale Wrasenerfassung gewährleistet wird. Höhenvorgaben für die Schirmelemente können über die sich bewegende Beleuchtung und einen gegenüber dem Kochfeld platzierten Photosensor erzeugt werden. Alternativ oder zusätzlich kann die Dunstabzugsvorrichtung zumindest einen Sensor zum Erfassen des Wrasenaufkommens in der Umgebung der Dunstabzugsvorrichtung aufweisen.

Für einen halbautomatischen Modus könnten zum Beispiel drei ideale Positionen der Schirmelemente abgespeichert werden. Wobei jede Position ein gewisses Spektrum des Kochverhaltens abdeckt. Die Schirmelemente werden dann je nach Situation zu einer von diesen drei Positionen hoch oder runter gefahren.

Für die manuelle Lösung, die auch als simple Lösung bezeichnet werden kann, werden beispielsweise keine Sensoren verwendet, sondern dem Benutzer erklärt und überlassen, wann dieser die Dunstabzugsvorrichtung über eine Bedienung, beispielsweise mittels Touchelementen, Tastenelementen, und/oder über Gestik-/Voice-Steuerung, auf welche Höhe bringen will. Die Erklärung erfolgt über die Höhe der Töpfe und Wrasenumfang. Man kann dem Benutzer beispielsweise drei Einstellmöglichkeiten ermöglichen. Diese können sein: komplett eingefahren, ein niedriger Wraseneinzug und ein höherer Wraseneinzug.

Vorteile und Merkmale, die bezüglich der erfindungsgemäßen Dunstabzugsvorrichtung beschrieben werden und wurden, gelten - soweit anwendbar - auch für das erfindungsgemäße Küchengerät und das erfindungsgemäße Verfahren und jeweils umgekehrt und werden daher gegebenenfalls nur einmalig beschrieben.

Die vorliegende Erfindung wird im Folgenden erneut unter Bezugnahme auf die beiliegenden Figuren beschrieben. Es zeigt:
- Figur 1:: eine schematische Perspektivansicht einer Ausführungsform des erfindungsgemäßen Küchengerätes;
- Figur 2:: eine schematische Schnittansicht der Ausführungsform nach Figur 1 mit der Dunstabzugsvorrichtung in Ruhestellung;
- Figur 3:: eine schematische Schnittansicht der Ausführungsform nach Figur 1 mit der Dunstabzugsvorrichtung in einer ersten Betriebsstellung;
- Figur 4:: eine schematische Schnittansicht der Ausführungsform nach Figur 1 mit der Dunstabzugsvorrichtung in einer zweiten Betriebsstellung;
- Figur 5:: eine schematische Schnittansicht der Ausführungsform nach Figur 1 mit der Dunstabzugsvorrichtung in einer dritten Betriebsstellung;
- Figur 6:: eine schematische Schnittansicht einer weiteren Ausführungsform des erfindungsgemäßen Küchengerätes mit der Dunstabzugsvorrichtung in einer Ruhestellung;
- Figur 7:: eine schematische Schnittansicht einer weiteren Ausführungsform des erfindungsgemäßen Küchengerätes mit der Dunstabzugsvorrichtung in einer Ruhestellung;
- Figur 8:: eine schematische Schnittansicht einer weiteren Ausführungsform des erfindungsgemäßen Küchengerätes mit der Dunstabzugsvorrichtung in einer Betriebsstellung;
- Figur 9:: eine schematische Perspektivansicht einer weiteren Ausführungsform des erfindungsgemäßen Küchengerätes mit der Dunstabzugsvorrichtung in einer Betriebsstellung;
- Figur 10:: eine schematische Perspektivansicht des Küchengerätes nach Figur 8 mit der Dunstabzugsvorrichtung in einer Betriebsstellung;
- Figur 11:: eine schematische Perspektivansicht einer weiteren Ausführungsform des erfindungsgemäßen Küchengerätes mit der Dunstabzugsvorrichtung in einer Betriebsstellung;
- Figur 12:: eine schematische Perspektivansicht einer weiteren Ausführungsform des erfindungsgemäßen Küchengerätes mit der Dunstabzugsvorrichtung in einer Betriebsstellung;
- Figur 13:: eine schematische Schnittansicht der Ausführungsform des erfindungsgemäßen Küchengerätes nach Figur 12 mit der Dunstabzugsvorrichtung in einer Betriebsstellung;
- Figur 14:: eine schematische Schnittansicht einer weiteren Ausführungsform des erfindungsgemäßen Küchengerätes mit der Dunstabzugsvorrichtung in einer Betriebsstellung;
- Figur 15:: eine schematische Perspektivansicht einer weiteren Ausführungsform des erfindungsgemäßen Küchengerätes mit der Dunstabzugsvorrichtung in einer Betriebsstellung; und
- Figuren 16 bis 18:: schematische Schnittdarstellungen einer weiteren Ausführungsform der Dunstabzugsvorrichtung in unterschiedlichen Betriebspositionen.

In Figur 1 ist eine schematische Perspektivansicht einer Ausführungsform des erfindungsgemäßen Küchengerätes 1 gezeigt. Das Küchengerät 1 besteht aus einem Kochfeld 3 und eine Dunstabzugsvorrichtung 2. Das Kochfeld 3 ist in einer Arbeitsplatte 40 eines Küchenschranks 4 eingebaut. Zudem ist in der Arbeitsplatte 40 eine Aussparung 41 vorgesehen. Die Aussparung 41 liegt an der rückwärtigen Seite des Kochfeldes 3 zwischen dem Kochfeld 3 und einer Raumwand. In die Aussparung 41 ist die Dunstabzugsvorrichtung 2 eingebracht. In der Ansicht in Figur 1 ist von der Dunstabzugsvorrichtung 2 lediglich die Abdeckung 23 zu sehen. Die Dunstabzugsvorrichtung 2 befindet sich in der Figur 1 in einer Ruhestellung. In der dargestellten Ausführungsform ist im vorderen Bereich des Kochfeldes 3 ein Sensor 28 in dem Kochfeld 3 integriert. Der Sensor 28 kann aber auch separat zu dem Kochfeld 3 vorliegen und beispielsweise vor dem vorderen Rand des Kochfeldes 3 angeordnet sein. Die Funktion des Sensors 28 wird später genauer erläutert.

In Figur 2 ist eine schematische Schnittansicht der Ausführungsform des Küchengerätes 1 nach Figur 1 mit der Dunstabzugsvorrichtung 2 in Ruhestellung gezeigt. Wie sich aus der Ansicht der Figur 2 ergibt, weist die Dunstabzugsvorrichtung 2 einen Absaugschacht 24 auf. Das obere Ende des Absaugeschachtes 24 liegt in der Aussparung 41, die in der Arbeitsplatte 40 eingebracht ist. In diesem oberen Ende sind die Auslassöffnungen 29 des Absaugschachtes 24 der Dunstabzugsvorrichtung 2 gebildet. Zwischen den Auslassöffnungen 29, das heißt den Teilen der Öffnung an dem oberen Ende des Absaugschachtes 24, ist die Lufteintrittsöffnung 290 gebildet. Die Auslassöffnungen 29 und die Lufteintrittsöffnung 290 sind durch die Abdeckung 23 verschlossen. Im Inneren des Absaugschachtes 24 sind zwei Schirmelemente 21, 22 angeordnet. Das Schirmelement 22 liegt an der vorderen und das Schirmelement 21 an der hinteren Wand des Absaugschachtes 24 an. Das Schirmelement 21 wird daher im Folgenden als hinteres Schirmelement bezeichnet und das Schirmelement 22 als vorderes Schirmelement. Die Schirmelemente 21,22 stehen in der Vertikalen. Die Höhenabmessung des Schirmelementes 22 ist in der gezeigten Ausführungsform geringer als die Höhenabmessung des Schirmelementes 21. In der gezeigten Ruhestellung liegen die oberen Kanten der Schirmelemente 21,22 auf einer gemeinsamen Höhe und unterhalb der Auslassöffnungen 29. Die Schirmelemente 21,22 sind somit in den Absaugschacht 24 eingefahren. Die Schirmelemente 21,22 können separat zueinander bezüglich des Absaugschachtes 24 verschiebbar oder gemeinsam verschiebbar gelagert sein. Die Schirmelemente 21, 22 bilden den Wrasenfang der Dunstabzugsvorrichtung, der in dem Absaugschacht 24 verschiebbar gelagert ist.

Wird die Dunstabzugsvorrichtung 2 aktiviert, das heißt eingeschaltet, so wird die Abdeckung 23 nach unten geklappt. Die Abdeckung 23 wird so weit nach unten geklappt, bis diese an der vorderen Wand des Absaugschachtes 24 anliegt. Diese Bewegung ist in Figur 3 schematisch gezeigt. Wie sich aus Figur 3 ergibt, wird Wrasen, der beim Kochen mit einem Topf T entsteht, durch ein Gebläse (nicht gezeigt) in den Absaugschacht 24 eingesaugt. Der eingesaugte Wrasen wird hierbei zwischen den Schirmelementen 21,22 nach unten geleitet. Zwischen den Oberkanten der Schirmelemente 21,22 wird somit der Absaugspalt 20 gebildet. In Figur 3 ist in dem Absaugschacht 24 schematisch ein Filter 26 gezeigt, über den der Wrasen gereinigt wird.

Kommt es zu einem höheren Wrasenaufkommen, so kann die Dunstabzugsvorrichtung 2 in eine zweite Betriebsstellung bewegt werden. Diese Betriebsstellung ist in Figur 4 schematisch gezeigt. In dieser Betriebsstellung ist das hintere Schirmelement 21 bezüglich des Absaugschachtes 24 nach oben verschoben. Das Verschieben erfolgt mittels einer Bewegungsvorrichtung 25, von der in Figur 4 lediglich eine Führungsschiene für das hintere Schirmelement 21 zu sehen ist. Auch für das vordere Schirmelement 22 ist vorzugsweise eine Führungsschiene vorgesehen, die in der Figur 4 nicht gezeigt ist. Zusätzlich weist die Bewegungsvorrichtung 25 vorzugsweise einen Antrieb, beispielsweise Spindeln (nicht gezeigt) auf. Über diesen Antrieb können die Führungsschienen einzelnen bewegt, insbesondere nach oben verschoben werden. Alternativ ist es aber auch möglich, dass die Bewegungsvorrichtung und insbesondere der Antrieb nicht an einer der Führungsschienen, sondern an dem jeweiligen Schirmelement selber angreift und dieses nach oben verschiebt. Eine Bewegung nach unten erfolgt bei der Bewegungsvorrichtung 25 entweder ebenfalls über den Antrieb, oder zumindest teilweise durch das Eigengewicht des jeweiligen Schirmelementes 21, 22. Die Schirmelemente 21, 22 sind von der Bewegungsvorrichtung 25 lösbar. Insbesondere können die Schirmelemente 21, 22 einzeln aus der jeweiligen Führungsschiene nach oben herausgezogen werden, ohne dass Werkzeug benötigt wird. In der gezeigten Ausführungsform liegt das hintere Schirmelement 21 somit in einer größeren Höhe gegenüber der Auslassöffnung 29 als das vordere Schirmelement 22.

Wird zum Kochen ein höheres Gargefäß, beispielsweise ein höherer Topf T verwendet, so kann die Dunstabzugsvorrichtung 2 in eine weitere Betriebsstellung verfahren werden. Diese Betriebsstellung ist in Figur 5 schematisch gezeigt. In dieser Betriebsstellung wird zusätzlich zu dem hinteren Schirmelement 21 auch das vordere Schirmelement 22 nach oben verschoben. Die obere Kante des hinteren Schirmelementes 21 liegt hierbei höher als die obere Kante des vorderen Schirmelementes 22. Zwischen den beiden oberen Kanten der Schirmelemente 21,22 wird der Absaugspalt 20 gebildet. Dieser liegt in der Betriebsstellung nach Figur 5 nicht in der Horizontalen, sondern zu dieser geneigt. Das vordere Schirmelement 22 ist soweit über die Auslassöffnung 29 nach oben verschoben, dass die obere Kante des vorderen Schirmelementes 22 auf der Höhe des oberen Endes des Gargefäßes, insbesondere des Topfes T, liegt. Somit kann über den Absaugspalt 20 der entstehende Wrasen zuverlässig eingesaugt und in dem Absaugschachtes 24 geleitet werden. Da die Schirmelemente 21,22 separat zueinander bezüglich des Absaugschachtes 24 verschiebbar sind, kann den unterschiedlichen Bedingungen, die in Figur 4 und Figur 5 gezeigt sind, Rechnung getragen werden.

In Figur 6 ist eine schematische Schnittansicht einer weiteren Ausführungsform des erfindungsgemäßen Küchengerätes 1 mit der Dunstabzugsvorrichtung 2 in einer Ruhestellung gezeigt. In dieser Ruhestellung ist das hintere Schirmelement 21 gegenüber dem Absaugschacht 24 und insbesondere der Auslassöffnung 29 nach oben verschoben. Das vordere Schirmelement 22 ist hingegen in dem Absaugschacht 24 aufgenommen. Das hintere Schirmelement 21 kann bei dieser Ruhestellung als Spritzschutz für die Raumwand dienen.

In Figur 7 ist eine schematische Schnittansicht einer weiteren Ausführungsform des erfindungsgemäßen Küchengerätes 1 mit der Dunstabzugsvorrichtung 2 in einer Ruhestellung gezeigt. In dieser Ruhestellung ist das vordere Schirmelement 22 gegenüber dem Absaugschacht 24 und damit der Auslassöffnung 29 nach oben verfahren. Das hintere Schirmelement 21 ist hingegen in dem Absaugschacht 24 aufgenommen.

Bei den Ruhestellungen nach Figur 6 und Figur 7 kann eine Abdeckung (nicht gezeigt) vorgesehen sein, die die Lufteintrittsöffnung 290 in dem Bereich, in dem keines der Schirmelemente 21,22 durch diese Auslassöffnungen 29 nach oben ragt, abdeckt. In der Lufteintrittsöffnung 290 ist in der gezeigten Ausführungsform ein Filterelement 26 angedeutet.

In Figur 8 ist eine schematische Schnittansicht einer weiteren Ausführungsform des erfindungsgemäßen Küchengerätes 1 mit der Dunstabzugsvorrichtung 2 in einer Betriebsstellung gezeigt. Bei dieser Ausführungsform ist im Gegensatz zu der Ausführungsform gemäß den Figuren 1-7 die Dunstabzugsvorrichtung 2 in dem Kochfeld 3 integriert. Diese Ausführungsform ist in Figur 10 in perspektivischer Ansicht gezeigt. Das obere Ende des Absaugschachtes 24 liegt bei dieser Ausführungsform somit in dem Kochfeld 3. Das obere Ende des Absaugschachtes 24 und damit die Auslassöffnungen 29 erstrecken sich somit über die gesamte Tiefe des Kochfeldes 3 und ist in Breitenrichtung mittig angeordnet. In der gezeigten Ausführungsform weisen beide Schirmelemente 21,22 die gleichen Höhenabmessungen auf. Zudem sind in der gezeigten Betriebsstellung der Dunstabzugsvorrichtung 2 die beiden Schirmelemente 21,22 um die gleiche Höhe gegenüber der jeweiligen Auslassöffnung 29 oben verschoben. Mit dieser Dunstabzugsvorrichtung 2 kann somit Wrasen von Gargefäßen, insbesondere Töpfen T, von beiden Seiten der Dunstabzugsvorrichtung 2 abgesaugt werden. Wird auf einer Seite der Dunstabzugsvorrichtung 2 allerdings ein Gargefäß, insbesondere Topf T, verwendet, das eine geringere Höhe hat, als die Höhe, um die die Schirmelemente 21, 22 aus den Auslassöffnungen 29 überstehen, so kann das jeweilige Schirmelement 21,22, das zu diesem Gargefäß benachbart ist, um einen gewissen Betrag nach unten verfahren werden. In dieser Stellung ragt das nach unten verfahrene Schirmelement 21, 22 weiterhin über die Auslassöffnungen 29 der Dunstabzugsvorrichtung 2, die in dem Kochfeld 3 liegen, nach oben.

In Figur 9 ist eine weitere Ausführungsform des Küchengerätes 1 in Perspektivansicht gezeigt. Die Dunstabzugsvorrichtung 2 des Küchengerätes 1 befindet sich hierbei in einer Betriebsstellung. Insbesondere sind die Schirmelemente 21,22 nach oben ausgefahren. Die Ausführungsform nach Figur 9 unterscheidet sich von der Ausführungsform gemäß Figuren 8 und 10 dadurch, dass die Dunstabzugsvorrichtung 2 zu dem Kochfeld 3 beabstandet ist. Insbesondere ist in der Figur 9 das Kochfeld 3 zweiteilig aufgebaut und die Dunstabzugsvorrichtung 2 liegt zwischen diesen beiden Teilen des Kochfeldes 3. Für die Dunstabzugsvorrichtung 2 ist daher in der Arbeitsplatte 40 des Küchenschrankes 4 einer Aussparung 41 eingebracht. Auch bei der Ausführungsform nach Figur 9 werden die beiden Schirmelemente 21,22 vorzugsweise auf die gleiche Höhe gegenüber dem Absaugschacht 24 nach oben verfahren. Wird auf einer Seite der Dunstabzugsvorrichtung 2 allerdings ein Gargefäß, insbesondere Topf T, verwendet, das eine geringere Höhe hat, als die Höhe, um die die Schirmelemente 21, 22 aus den Auslassöffnungen 29 überstehen, so kann das jeweilige Schirmelement 21,22, das zu diesem Gargefäß benachbart ist, um einen gewissen Betrag nach unten verfahren werden. In dieser Stellung ragt das nach unten verfahrene Schirmelement 21, 22 weiterhin über die Auslassöffnungen 29 der Dunstabzugsvorrichtung 2, die in der Aussparung 41 liegen, nach oben.

In Figur 11 ist eine weitere Ausführungsform des erfindungsgemäßen Küchengerätes 1 mit der Dunstabzugsvorrichtung 2 in einer Betriebsstellung gezeigt. Bei dieser Ausführungsform weisen die Schirmelemente 21,22 unterschiedliche Größen auf. Insbesondere ist in der dargestellten Ausführungsform das vordere Schirmelement 22 kleiner als das hintere Schirmelement 21. Insbesondere weist das vordere Schirmelement 22 eine geringere Breite auf, als das hintere Schirmelement 21. Zudem ist das vordere Schirmelement 22 in der gezeigten Betriebsstellung um einen geringeren Betrag über die Auslassöffnung 29 nach oben verschoben, als das hintere Schirmelement 21. Die Höhenabmessung der Schirmelemente 21,22 kann bei dieser Ausführungsform gleich sein. In diesem Fall ist das vordere Schirmelement 22 lediglich um einen geringeren Betrag nach oben verschoben, als das hintere Schirmelement 21. Zusätzlich ist bei der Ausführungsform nach Figur 11 eine Beleuchtungseinrichtung (nicht sichtbar) vorgesehen. Über die Beleuchtungsvorrichtung 27 wird Licht in die Schirmelemente 21,22 von unten eingeleitet. Durch entsprechende Oberflächenbehandlung der Schirmelemente 21,22 oder aufgrund der Materialeigenschaft der Schirmelemente 21,22 wird das eingebrachte Licht flächig über die Schirmelemente 21,22 abgegeben. Die Schirmelemente 21,22 können beispielsweise aus Glas bestehen.

In Figur 12 ist eine Perspektivansicht einer weiteren Ausführungsform des Küchengerätes 1 mit der Dunstabzugsvorrichtung 2 in der Betriebsstellung gezeigt. Diese Ausführungsform unterscheidet sich von der in Figur 11 gezeigten Ausführungsform dadurch, dass an der Oberkante des hinteren Schirmelementes 21 eine Beleuchtungseinrichtung 27 vorgesehen ist. Diese kann beispielsweise ein LED Streifen sein. Alternativ ist es aber auch möglich, dass die Beleuchtungseinrichtung 27 von unten an dem hinteren Schirmelement 21 angebracht ist und die Oberkante des hinteren Schirmelementes 22 so behandelt ist, dass das eingeleitete Licht über diese Oberkante abgegeben wird. In Figur 13 ist eine schematische Schnittansicht dieser Ausführungsform des Küchengerätes 1 gezeigt. Wie sich aus dieser Ansicht ergibt, wird das Licht von der Oberkante des hinteren Schirmelementes 21 nach unten geneigt abgegeben. Im vorderen Bereich des Küchengerätes 1, insbesondere vor dem Kochfeld 3 ist ein Sensor 28 vorgesehen. Dieser stellt in der dargestellten Ausführungsform einen Fotosensor dar. Durch diesen Fotosensor kann das von dem hinteren Schirmelement 21 abgegebene Licht erkannt werden. Wird auf das Kochfeld 3 einen Topf T gestellt, so kann durch den Fotosensor 28 die Höhe des Topfes T bestimmt werden. Diese Höhenbestimmung ist insbesondere möglich, da die Schirmelemente 21,22 separat zueinander verfahren werden können.

In der Figur 14 ist eine weitere Ausführungsform der erfindungsgemäßen Dunstabzugsvorrichtung 2 gezeigt. In dieser Ausführungsform ist das obere Ende des Absaugschachtes 24 durch eine Deckplatte 200 abgedeckt. In der Deckplatte 200 sind eine Aussparung, die die Lufteintrittsöffnung 290 bildet, und zwei Aussparungen, die jeweils eine Auslassöffnung 29 bilden, eingebracht. Die Auslassöffnungen 29 sind zu der Lufteintrittsöffnung 290 benachbart angeordnet und die Lufteintrittsöffnung 290 liegt zwischen den Auslassöffnungen 29. Die Dunstabzugsvorrichtung 2 weist zwei Schirmelemente 21, 22 auf, die sich in dem gezeigten Zustand durch die Auslassöffnungen 29 hindurch erstrecken und nach oben herausragen. Das untere Ende jedes der Schirmelemente 21, 22 ist jeweils in einem Befestigungselement 250 gehalten. In der dargestellten Ausführungsform stellt das Befestigungselement 250 eine nach oben offene Schiene dar, in die das untere Ende des jeweiligen Schirmelementes 21, 22 eingeführt werden kann. Das Befestigungselement 250 ist mit einer Bewegungsvorrichtung 25 verbunden, die in Figur 14 nur schematisch angedeutet ist. Die Bewegungsvorrichtung 25 kann beispielsweise eine Spindel umfassen und kann beispielsweise an einer Seitenwand des Absaugschachtes 24 vorgesehen sein. Über die Bewegungsvorrichtung 25 kann das damit verbundene Befestigungselement 250 vertikal verschoben werden. Hierdurch kann das in das Befestigungselement 250 eingeführte Schirmelement 21 oder 22, nach oben ausgefahren oder nach unten eingefahren werden. Die Bewegungsvorrichtungen 25 können separat zueinander fungieren. Hierdurch können die Schirmelemente 21, 22 separat zueinander bewegt werden. Es liegt aber auch im Rahmen der Erfindung, dass die Bewegungsvorrichtungen 25 miteinander verbunden oder gekoppelt sind und dadurch die Schirmelemente 21, 22 gleichzeitig bewegt werden. In diesem Fall können die gezeigten zwei Bewegungsvorrichtungen 25 auch durch eine einzige Bewegungsvorrichtung ersetzt werden, mit der die Befestigungselemente 250 verbunden sind.

Die Betätigung einer Dunstabzugsvorrichtung 2 mit einer gemeinsamen Bewegungsvorrichtung 25 für die beiden Schirmelemente 21, 22 ist in den Figuren 16 bis 18 schematisch gezeigt. Hierbei ist die relative Position der Schirmelemente 21, 22 zueinander in jeder der gezeigten Stellungen gleich. Figur 16 zeigt eine Betriebsstellung zum Absaugen von Luft von einer Pfanne oder einem anderen flachen Gargefäß. Figur 17 zeigt eine Betriebsstellung zum Absaugen von Luft von einem kleinen Topf und Figur 18 zeigt eine Betriebsstellung zum Absaugen von Luft von einem höheren Topf.

In Figur 15 ist eine weitere Ausführungsform des erfindungsgemäßen Küchengerätes 1 gezeigt. Diese Ausführungsform unterscheidet sich von der in Figur 11 gezeigten Ausführungsform dadurch, dass die Dunstabzugsvorrichtung 2 drei Schirmelemente 21, 22, 22' aufweist. Insbesondere weist die Dunstabzugsvorrichtung ein hinteres Schirmelement 21 und zwei vordere Schirmelemente 22, 22' auf. Die vorderen Schirmelemente 22, 22' sind zueinander seitlich benachbart in einer Ebene angeordnet. Zwischen den einander zugewandten Seitenkanten der beiden Schirmelemente 22, 22' liegt ein Abstand. Die Höhe der vorderen Schirmelemente 22, 22' ist jeweils geringer als die Höhe des hinteren Schirmelementes 21. Die Breite der beiden vorderen Schirmelemente 22, 22' ist zusammen mit dem Abstand zwischen den Schirmelementen 22, 22' kleiner als die Breite des hinteren Schirmelementes 21. Bei dieser Ausführungsform erstreckt sich der Ansaugspalt 20, über den Luft eingesaugt wird, sowohl zwischen der jeweiligen Oberkante jedes der vorderen Schirmelemente 22, 22' und der Oberkante des hinteren Schirmelementes 21 als auch entlang der Seitenkanten der vorderen Schirmelemente 22, 22'. Insbesondere ist zwischen der äußeren Seitenkante des jeweiligen vorderen Schirmelementes 22, 22' und den jeweiligen äußeren Seitenkante des hinteren Schirmelementes 21 ein weiterer Teil des Ansaugspaltes 20 gebildet. Auch zwischen der jeweiligen Seitenkante der vorderen Schirmelemente 22, 22', die einander zugewandt sind, und dem mittleren Bereich des hinteren Schirmelementes 21 ist ein weiterer Teil des Ansaugspalts 20 gebildet. Die Strömung der Luft ist in der Figur 15 schematisch durch Blockpfeile angedeutet. Die vorderen Schirmelemente 22, 22' sind wie das hintere Schirmelement 21 lösbar an der Dunstabzugsvorrichtung 2 gehalten. Die vorderen Schirmelemente 22, 22' können gemeinsam oder separat voneinander aus- und eingefahren werden. Vorzugsweise werden die Schirmelemente 22, 22' bei dieser Ausführungsform aber gemeinsam aus- und eingefahren.

Die Erfindung ist nicht auf die gezeigten Ausführungsformen beschränkt. Es liegt beispielsweise auch im Rahmen der Erfindung, dass einzelne Merkmale einer Ausführungsform mit denen einer anderen Ausführungsform kombiniert werden. Beispielsweise können die in Figur 14 gezeigten Befestigungselemente 250 auch in einer anderen Ausführungsform verwendet werden.

Mit der vorliegenden Erfindung wird eine Dunstabzugsvorrichtung geschaffen, die zwar wie bekannte Dunstabzugsvorrichtungen, die Downdraft-Vorrichtung darstellen, beispielsweise hinter dem Kochfeld angeordnet sein kann und dort herausfahren kann. Insbesondere bei der Ausführungsform der Schirmelemente aus transparentem Material, insbesondere Glas, besteht allerdings bei der erfindungsgemäßen Dunstabzugsvorrichtung keine optische Barriere. Die Anordnung der Schirmelemente bildet einen höhenverstellbaren Wrasenfang, durch den eine optimale Wrasen-Erfassung gewährleistet wird. Die Ansaugströmung der Dunstabzugsvorrichtung wird dadurch optimiert. Zudem kann insbesondere bei Schirmelementen aus Glas ein Arbeitslicht erzeugt werden, indem Licht in die Schirmelemente eingekoppelt wird. Zudem kann mindestens eines der Schirmelemente als Spritzschutz dienen. Auch für diese Funktion ist vorteilhaft, wenn die Schirmelemente aus Glas bestehen.

Gemäß einer bevorzugten Ausführungsform werden bei der erfindungsgemäßen Dunstabzugsvorrichtung als Schirmelemente zwei Glasplatten verwendet, die hintereinander angeordnet sind und jeweils plan oder gekrümmt sein können. Es liegt aber auch im Rahmen der Erfindung die Schirmelemente aus einem anderen Material herzustellen. Die Schirmelemente sind vorzugsweise hinter dem Kochfeld angeordnet und werden mechanisch ausgefahren. Die Höhe, um die das oder die Schirmelemente ausgefahren werden, sowie die Anzahl der Schirmelemente, die ausgefahren werden, passen sich an die aktuelle Kochsituation an. Hierbei erfolgt die Anpassung so, dass der Ansaugspalt, der zwischen den Schirmelementen entsteht, möglichst nahe an die Topfoberkante geführt wird. Die Höhe der verwendeten Töpfe kann über eine Sensorik detektiert werden. Entsprechend der detektierten Höhe verfahren die Schirmelemente so, dass eine optimale Wrasenerfassung gewährleistet ist. Vorgaben für die jeweilige Höhe, auf die die einzelnen Schirmelemente verfahren werden sollen, können über die sich bewegende Beleuchtung, die durch die Schirmelemente erfolgt, und einen gegenüber dem Kochfeld platzierten Fotosensor erzeugt werden.

Die Anordnung der Glasscheiben bildet einen Absaugtrakt, der in der Höhe hoch und runter gefahren werden kann, um den Ansaugspalt in der Höhe der gegebenen Wrasensituation anzupassen. Auch über die Seiten dieses Absaugtraktes sowie gegebenenfalls bei einer getrennten vorderen Scheibe auch über die Mitte kann zudem weiterer Wrasen angesaugt werden.

Durch das zusätzliche Ansaugen an der Seite wird die Luft von der Topfumgebung abgesaugt. Dies hilft frühzeitig eine Strömung auszubilden und so den Wrasen abzulenken. Durch die Größe und Anordnung der Scheiben wird der Ansaugbereich nach vorne gerichtet. Je breiter und höher eine hintere Scheibe ist, desto mehr entsteht eine mögliche Aufprall-/Auffangfläche für den Wrasen. Die Größe der vorderen Scheibe(n) beeinflusst den Wraseneinzug und die Strömungsbildung. Je näher sich die seitlichen Kanten der vorderen Scheibe(n) sich dem seitlichen Rand vom Topf annähern, desto besser ist der Einzug.

Das Glasmaterial oder das andere Plattenmaterial, beispielsweise Kunststoff, aus dem die Schirmelemente bestehen, kann sowohl als Spritzschutz als auch als Lichtwellenleiter dienen. Das Licht kann hierbei von unten über die untere Kante der Schirmelemente eingekoppelt werden. Durch eine geeignete Kantenbearbeitung der oberen Kante kann die Auskopplung und Richtung des Lichtstrahls, der von den Schirmelementen abgegeben wird, eingestellt werden. Im passiven Zustand der Dunstabzugsvorrichtung, das heißt in der Ruhestellung der Dunstabzugsvorrichtung, ist die Dunstabzugsvorrichtung vorzugsweise nicht zu sehen, sondern befindet sich beispielsweise unter einer Arbeitsplatte hinter dem Kochfeld. Bei niedrigen Töpfen und normalem Wrasen kann es genügen, wenn nur das hintere Schirmelement hochfährt. Bei höheren Töpfen, wird das vordere Schirmelement hochgefahren, um den Absaugspalt, der auch als Wraseneinzug bezeichnet werden kann, auf die optimale Höhe zu bringen. Die Höhe der Schirmelemente, um die diese über einen Absaugschacht nach oben stehen, variiert und passt sich der Situation an.

Die vorliegende Erfindung weist eine Reihe von Vorteilen auf. Insbesondere können die Schirmelemente, die auch als Platten oder Scheiben bezeichnet werden können, weniger hoch raus fahren, als herkömmliche Downdraft-Vorrichtungen und mit der Dunstabzugsvorrichtung dennoch eine ausreichende Wrasenfangrate erzielt werden. Da die Schirmelemente komplett voneinander getrennt sind und beispielsweise auch nicht in der Mitte miteinander verbunden sind, können die Schirmelemente auch separat in die gewünschte Position gebracht werden. Zudem wird durch die getrennten Schirmelemente, insbesondere, wenn diese aus Glas bestehen, der Dunstabzugsvorrichtung in optischer Hinsicht eine Leichtigkeit verliehen. Diese wird noch dadurch unterstützt, dass je nach aktuellen Bedingungen gegebenenfalls nur ein Schirmelement hochgefahren werden muss. Insbesondere bei aus Glas oder Kunststoff bestehenden Schirmelementen kann ein Arbeitslicht in die Schirmelemente, beispielsweise durch Lichteinkopplung integriert werden. Zudem kann auch Licht für Ambiente und Stimmung durch die Schirmelemente erzeugt werden. Das Licht wird dabei vorzugsweise von unten in das jeweilige Schirmelement eingekoppelt. Zudem kann bei der Erfindung nicht nur Wrasen über einen oberen horizontalen Spalt sondern auch seitlich und gegebenenfalls zusätzlich mittig, das heißt von vorne zwischen zwei vorderen Scheiben eingesaugt werden. Hierdurch wird eine bessere Einsaugleistung erzielt als bei herkömmlichen Downdrafts, die Wrasen nur von oben einziehen. Zudem kann, da die Schirmelemente lösbar befestigt sind und damit ohne Werkzeug entnommen werden können, das Fettlabel verbessert werden, da die an den Schirmelementen abgesetzten Verunreinigungen zusammen mit den Verunreinigungen an Filtern berechnet werden.

### BEZUGSZEICHEN

- 1: Küchengerät

- 2: Dunstabzugsvorrichtung
- 200: Deckplatte
- 20: Absaugspalt
- 21: Schirmelement
- 22, 22': Schirmelement
- 23: Abdeckung
- 24: Absaugschacht
- 25: Bewegungsvorrichtung
- 250: Befestigungselement
- 26: Filter
- 27: Beleuchtungseinrichtung
- 28: Sensor
- 29: Auslassöffnung
- 290: Lufteintrittsöffnung

- 3: Kochfeld

- 4: Küchenschrank
- 40: Arbeitsplatte
- 41: Aussparung

- T: Topf
- R: Raumwand

## Patentansprüche

1. Dunstabzugsvorrichtung mit einem Absaugschacht (24), in dessen oberen Ende eine Lufteintrittsöffnung und mindestens eine Auslassöffnung (29) für mindestens einen Wrasenfang gebildet ist, und der mindestens eine Wrasenfang in dem Absaugschacht (24) verschiebbar gelagerten ist und mindestens einen Absaugspalt (20) bildet, wobei der Wrasenfang aus mindestens zwei flächigen Schirmelementen (21, 22, 22') besteht, wobei zwischen den Oberkanten der zueinander benachbarten Schirmelemente (21, 22, 22') zumindest ein Teil des Absaugspaltes (20) gebildet ist, wobei der eingesaugte Wrasen zwischen den Schirmelementen (21, 22) nach unten geleitet wird, wobei mindestens eines der mindestens zwei Schirmelemente (21, 22, 22') in zumindest einer Stellung des Wrasenfangs teilweise über eine Auslassöffnung (29) des Absaugschachtes (24) hinaus ragt,
**dadurch gekennzeichnet, dass** jedes der mindestens zwei Schirmelemente (21, 22, 22') einzeln lösbar in dem Absaugschacht (24) gelagert ist.

2. Dunstabzugsvorrichtung nach Anspruch 1, **dadurch gekennzeichnet, dass** jedes Schirmelement (21, 22, 22') an einem Befestigungselement (250), insbesondere einer Schiene, lösbar befestigt ist, das in dem Absaugschacht (24) verschiebbar gelagert ist.

3. Dunstabzugsvorrichtung nach Anspruch 2, **dadurch gekennzeichnet, dass** das Befestigungselement (250) mit einer Bewegungsvorrichtung (25) zum vertikalen Verschieben des mindestens einen Schirmelementes (21, 22, 22') verbunden ist.

4. Dunstabzugsvorrichtung nach einem der Ansprüche 1 bis 3, **dadurch gekennzeichnet, dass** die mindestens zwei Schirmelemente (21, 22, 22') gemeinsam bezüglich des Absaugschachtes (24) verschiebbar gelagert sind.

5. Dunstabzugsvorrichtung nach einem der Ansprüche 1 bis 4, **dadurch gekennzeichnet, dass** die Dunstabzugsvorrichtung (2) drei Schirmelemente (21, 22, 22') aufweist, von denen zwei (22, 22') seitlich zueinander benachbart und zu dem dritten Schirmelement (21) horizontal versetzt angeordnet sind.

6. Dunstabzugsvorrichtung nach einem der Ansprüche 1 bis 5, **dadurch gekennzeichnet, dass** eines der mindestens zwei Schirmelement (21, 22, 22') eine größere Fläche aufweist als das mindestens eine weitere Schirmelement (21, 22, 22').

7. Dunstabzugsvorrichtung nach einem der Ansprüche 1 bis 6, **dadurch gekennzeichnet, dass** in einer Betriebsstellung des Wrasenfangs die oberen Kanten der mindestens zwei Schirmelemente (21, 22, 22') in unterschiedlichen Höhen oberhalb der Auslassöffnungen (29) des Absaugschachtes (24) liegen.

8. Dunstabzugsvorrichtung nach einem der Ansprüche 1 bis 7, **dadurch gekennzeichnet, dass** in der Ruhestellung oder in einer Betriebsstellung des Wrasenfangs ein Schirmelement (21, 22, 22') vollständig in dem Absaugschacht (24) aufgenommen ist und mindestens ein weiteres Schirmelement (21, 22, 22') über die Auslassöffnung (29) des Absaugschachtes (24) teilweise nach oben hinausragt.

9. Dunstabzugsvorrichtung nach einem der Ansprüche 1 bis 8, **dadurch gekennzeichnet, dass** die Dunstabzugsvorrichtung (2) zumindest einen Sensor (28) zum Erfassen der Höhe von Gegenständen (T) und / oder des Wrasenaufkommens in der Umgebung der Dunstabzugsvorrichtung (2) aufweist.

10. Dunstabzugsvorrichtung nach Anspruch 9, **dadurch gekennzeichnet, dass** die Dunstabzugsvorrichtung (2) eine Steuereinheit aufweist, die auf der Basis der erfassten Sensordaten die Ausrichtung der mindestens zwei Schirmelemente (21, 22, 22') verändert.

11. Dunstabzugsvorrichtung nach Anspruch 10, **dadurch gekennzeichnet, dass** auf der Basis der erfassten Sensordaten der Betrag, um den mindestens ein Schirmelement (21, 22, 22') über die Auslassöffnung (29) nach oben übersteht, verändert wird und/oder die Höhendifferenz der Oberkanten der mindestens zwei Schirmelemente (21, 22, 22') verändert wird.

12. Dunstabzugsvorrichtung nach einem der Ansprüche 1 bis 11, **dadurch gekennzeichnet, dass** die Dunstabzugsvorrichtung (2) mindestens eine Beleuchtungsvorrichtung (27) umfasst.

13. Dunstabzugsvorrichtung nach Anspruch 12, **dadurch gekennzeichnet, dass** die Dunstabzugsvorrichtung (2) zusätzlich einen Lichtsensor (28) umfasst, mittels dessen die Höhe von Gegenständen (T) in der Umgebung der Dunstabzugsvorrichtung (2) erfasst werden kann.

14. Küchengerät mit mindestens einem Kochfeld (3) und einer Dunstabzugsvorrichtung (2), **dadurch gekennzeichnet, dass** die Dunstabzugsvorrichtung (2) eine Dunstabzugsvorrichtung nach einem der Ansprüche 1 bis 13 darstellt.

15. Küchengerät nach Anspruch 14, **dadurch gekennzeichnet, dass** das obere Ende des Absaugschachtes (24) in der Fläche des Kochfeldes (3), vorzugsweise in der Mitte der Breite der Fläche des Kochfeldes (3) liegt.

16. Verfahren zum Betreiben einer Dunstabzugsvorrichtung nach einem der Ansprüche 1 bis 13, **dadurch gekennzeichnet, dass** die relative Position von zumindest einem Schirmelement (21, 22, 22') zu der Auslassöffnung (29) und die relative Position der Oberkanten der Schirmelemente (21, 22, 22') zueinander eingestellt werden.

17. Verfahren nach Anspruch 16, **dadurch gekennzeichnet, dass** zumindest die relative Position von zumindest einem Schirmelement (21, 22, 22') zu der Auslassöffnung (29) beim Übergang von einer Betriebsstellung zu einer weiteren Betriebsstellung der Dunstabzugsvorrichtung (2) verändert wird.

18. Verfahren nach einem der Ansprüche 16 oder 17, **dadurch gekennzeichnet, dass** die Einstellung der Positionen der mindestens zwei Schirmelemente (21, 22, 22') voll-automatisch, halbautomatisch oder manuell erfolgt.

## Claims

1. Vapour extraction device with a suction duct (24), in the upper end of which suction duct an air inlet opening and at least one outlet opening (29) for at least one vapour trap is formed, and the at least one vapour trap is mounted in the suction duct (24) such that it can be displaced and forms at least one suction gap (20), wherein
the vapour trap consists of at least two flat screening elements (21, 22, 22'), wherein at least a portion of the suction gap (20) is formed between the upper edges of the screening elements (21, 22, 22') arranged adjacent to one another, wherein
the vapour sucked in is conducted downwards between the screening elements (21, 22), wherein
at least one of the at least two screening elements (21, 22, 22') protrudes partially over an outlet opening (29) of the suction duct (24) in at least one position of the vapour trap,
**characterised in that**
each of the at least two screening elements (21, 22, 22') is mounted in the suction duct (24) such that it can be detached individually.

2. Vapour extraction device according to claim 1, **characterised in that** each screening element (21, 22, 22') is fastened detachably to a fastening element (250), in particular a rail, which fastening element is mounted in the suction duct (24) such that it can be displaced.

3. Vapour extraction device according to claim 2, **characterised in that** the fastening element (250) is connected to a movement apparatus (25) for vertical displacement of the at least one screening element (21, 22, 22').

4. Vapour extraction device according to one of claims 1 to 3, **characterised in that** the at least two screening elements (21, 22, 22') can be displaced together relative to the suction duct (24).

5. Vapour extraction device according to one of claims 1 to 4, **characterised in that** the vapour extraction device (2) has three screening elements (21, 22, 22'), of which two screening elements (22, 22') are arranged side by side and the third screening element (21) is arranged offset horizontally.

6. Vapour extraction device according to one of claims 1 to 5, **characterised in that** one of the at least two screening elements (21, 22, 22') has a larger surface than the at least one further screening element (21, 22, 22').

7. Vapour extraction device according to one of claims 1 to 6, **characterised in that**, in an operating position of the vapour trap, the upper edges of the at least two screening elements (21, 22, 22') are located at different heights above the outlet openings (29) of the suction duct (24).

8. Vapour extraction device according to one of claims 1 to 7, **characterised in that**, in the rest position or in an operating position of the vapour trap, one screening element (21, 22, 22') is completely accommodated in the suction duct (24) and at least one further screening element (21, 22, 22') protrudes partially upwards over the outlet opening (29) of the suction duct (24).

9. Vapour extraction device according to one of claims 1 to 8, **characterised in that** the vapour extraction device (2) has at least one sensor (28) for detecting the height of objects (T) and/or of the vapour emerging in the area surrounding the vapour extraction device (2).

10. Vapour extraction device according to claim 9, **characterised in that** the vapour extraction device (2) has a control unit that changes the alignment of the at least two screening elements (21, 22, 22') on the basis of the sensor data detected.

11. Vapour extraction device according to claim 10, **characterised in that**, on the basis of the sensor data detected, the amount by which at least one screening element (21, 22, 22') protrudes upwards over the outlet opening (29) is changed and/or the height difference of the upper edges of the at least two screening elements (21, 22, 22') is changed.

12. Vapour extraction device according to one of claims 1 to 11, **characterised in that** the vapour extraction device (2) comprises at least one lighting device (27).

13. Vapour extraction device according to claim 12, **characterised in that** the vapour extraction device (2) additionally comprises a light sensor (28) by means of which the height of objects (T) in the area surrounding the vapour extraction device (2) can be detected.

14. Kitchen appliance with at least one cooking hob (3) and a vapour extraction device (2), **characterised in that** the vapour extraction device (2) represents a vapour extraction device according to one of claims 1 to 13.

15. Kitchen appliance according to claim 14, **characterised in that** the upper end of the suction duct (24) is located in the surface of the cooking hob (3), preferably in the centre of the width of the surface of the cooking hob (3).

16. Method for operating a vapour extraction device according to one of claims 1 to 13, **characterised in that** the position of at least one screening element (21, 22, 22') relative to the outlet opening (29) and the position of the upper edges of the screening elements (21, 22, 22') relative to one another are set.

17. Method according to claim 16, **characterised in that** at least the position of at least one screening element (21, 22, 22') relative to the outlet opening (29) is changed during the transition from one operating position to a further operating position of the vapour extraction device (2).

18. Method according to one of claims 16 or 17, **characterised in that** setting the positions of the at least two screening elements (21, 22, 22') is performed fully automatically, semi-automatically, or manually.

## Revendications

1. Dispositif d'évacuation de fumée comprenant un conduit d'aspiration (24) dans l'extrémité supérieure duquel sont formées une ouverture d'entrée d'air et au moins une ouverture de sortie (29) pour au moins un collecteur de fumée, et l'au moins un collecteur de fumée est logé de manière coulissante dans le conduit d'aspiration (24) et forme au moins une fente d'aspiration (20), dans lequel le collecteur de fumée est constitué d'au moins deux éléments écran plats (21, 22, 22'), dans lequel au moins une partie de la fente d'aspiration (20) est formée entre les arêtes supérieures des éléments écran (21, 22, 22') adjacents les uns aux autres, dans lequel la fumée aspirée est guidée vers le bas entre les éléments écran (21, 22), dans lequel au moins un des deux éléments écran (21, 22, 22'), dans au moins une position du collecteur de fumée, fait saillie en partie au-delà d'une ouverture de sortie (29) du conduit d'aspiration (24), **caractérisé en ce**
**que** chacun des au moins deux éléments écran (21, 22, 22') est logé dans le conduit d'aspiration (24) de manière individuellement amovible.

2. Dispositif d'évacuation de fumée selon la revendication 1, **caractérisé en ce que** chaque élément écran (21, 22, 22') est logé de manière amovible sur un élément de fixation (250), notamment un rail, qui est logé de manière coulissante dans le conduit d'aspiration (24).

3. Dispositif d'évacuation de fumée selon la revendication 2, **caractérisé en ce que** l'élément de fixation (250) est relié à un dispositif de déplacement (25) pour le coulissement vertical de l'au moins un élément écran (21, 22, 22').

4. Dispositif d'évacuation de fumée selon l'une quelconque des revendications 1 à 3, **caractérisé en ce que** les au moins deux éléments écran (21, 22, 22') sont logés de manière coulissante en commun par rapport au conduit d'aspiration (24).

5. Dispositif d'évacuation de fumée selon l'une quelconque des revendications 1 à 4, **caractérisé en ce que** le dispositif d'évacuation de fumée (2) comprend trois éléments écran (21, 22, 22') dont deux (22, 22') sont adjacents l'un à l'autre latéralement et sont disposés de manière horizontalement décalée par rapport au troisième élément écran (21).

6. Dispositif d'évacuation de fumée selon l'une quelconque des revendications 1 à 5, **caractérisé en ce qu'**un des au moins deux éléments écran (21, 22, 22') présente une surface plus grande que l'au moins un autre élément écran (21, 22, 22').

7. Dispositif d'évacuation de fumée selon l'une quelconque des revendications 1 à 6, **caractérisé en ce que** dans une position de fonctionnement du collecteur de fumée, les arêtes supérieures des au moins deux éléments écran (21, 22, 22') sont situées à différentes hauteurs au-dessus des ouvertures de sortie (29) du conduit d'aspiration (24).

8. Dispositif d'évacuation de fumée selon l'une quelconque des revendications 1 à 7, **caractérisé en ce que** dans une position de repos ou dans une position de fonctionnement du collecteur de fumée, un élément écran (21, 22, 22') est entièrement logé dans le conduit d'aspiration (24) et au moins un autre élément écran (21, 22, 22') fait saillie en partie vers le haut au-delà de l'ouverture de sortie (29) du conduit d'aspiration (24).

9. Dispositif d'évacuation de fumée selon l'une quelconque des revendications 1 à 8, **caractérisé en ce que** le dispositif d'évacuation de fumée (2) comprend au moins un capteur (28) destiné à détecter la hauteur d'objets (T) et/ou la production de fumée dans les environs du dispositif d'évacuation de fumée (2).

10. Dispositif d'évacuation de fumée selon la revendication 9, **caractérisé en ce que** le dispositif d'évacuation de fumée (2) comprend une unité de commande qui, sur la base des données de capteur détectées, modifie l'orientation des au moins deux éléments écran (21, 22, 22').

11. Dispositif d'évacuation de fumée selon la revendication 10, **caractérisé en ce que** sur la base des données de capteur détectées, le montant, dont au moins un élément écran (21, 22, 22') dépasse vers le haut au-delà de l'ouverture de sortie (29), est modifié et/ou la différence en hauteur des arêtes supérieures des au moins deux éléments écran (21, 22, 22') est modifiée.

12. Dispositif d'évacuation de fumée selon l'une quelconque des revendications 1 à 11, **caractérisé en ce que** le dispositif d'évacuation de fumée (2) comprend au moins un dispositif d'éclairage (27).

13. Dispositif d'évacuation de fumée selon la revendication 12, **caractérisé en ce que** le dispositif d'évacuation de fumée (2) comprend en outre un capteur de lumière (28) au moyen duquel la hauteur d'objets (T) dans les environs du dispositif d'évacuation de fumée (2) peut être détectée.

14. Appareil de cuisine comprenant au moins une table de cuisson (3) et un dispositif d'évacuation de fumée (2), **caractérisé en ce que** le dispositif d'évacuation de fumée (2) représente un dispositif d'évacuation de fumée selon l'une quelconque des revendications 1 à 13.

15. Appareil de cuisine selon la revendication 14, **caractérisé en ce que** l'extrémité supérieure du conduit d'aspiration (24) est située dans la surface de la table de cuisson (3), de préférence au milieu de la largeur de la surface de la table de cuisson (3).

16. Procédé de fonctionnement d'un dispositif d'évacuation de fumée selon l'une quelconque des revendications 1 à 13, **caractérisé en ce que** la position relative d'au moins un élément écran (21, 22, 22') par rapport à l'ouverture de sortie (29) et la position relative des arêtes supérieures des éléments écran (21, 22, 22') sont réglées l'une par rapport à l'autre.

17. Procédé selon la revendication 16, **caractérisé en ce qu'**au moins la position relative d'au moins un élément écran (21, 22, 22') par rapport à l'ouverture de sortie (29) est modifiée lors du passage d'une position de fonctionnement en une autre position de fonctionnement du dispositif d'évacuation de fumée (2).

18. Procédé selon l'une quelconque des revendications 16 ou 17, **caractérisé en ce que** le réglage des positions des au moins deux éléments écran (21, 22, 22') est réalisé entièrement automatiquement, de manière semi-automatique ou manuelle.
